# EUROPÄISCHE PATENTSCHRIFT

(11) **EP 0 251 213 B1**
(45) Veröffentlichungstag und Bekanntmachung des Hinweises auf die Patenterteilung: **04.10.1989**
(21) Anmeldenummer: 87109148.4
(22) Anmeldetag: 25.06.1987
(51) Int. Cl.: F28G 7/00, B08B 7/02, F23J 3/02

(54) **Einrichtung zum Reinigen der Innen- oder Aussenwand stehender oder hängender Rohre von Wärmetauschern**
Apparatus for cleaning the inner or outer walls of standing or hanging heat exchanger tubes
Dispositif de nettoyage des surfaces intérieures ou extérieures de tubes d'échangeurs de chaleur, posés sur pied ou suspendus

(30) Priorität: 30.06.1986 DE 3621850; 29.09.1986 DE 3632982
(43) Veröffentlichungstag der Anmeldung: 07.01.1988
(73) Patentinhaber: MAN Gutehoffnungshütte Aktiengesellschaft, 46122 Oberhausen (DE)
(72) Erfinder: Vollhardt, Frohmut, Dipl.-Ing., D-4200 Oberhausen 11 (DE); Krämer, Hans, Dipl.-Ing., D-4220 Dinslaken (DE)

(56) Entgegenhaltungen:
- CH-A- 154 299
- DE-A- 3 121 947
- FR-A- 1 373 827
- GB-A- 732 104
- GB-A- 1 099 742
- US-A- 4 497 282
- PATENT ABSTRACTS OF JAPAN, Band 8, Nr. 83 (M-290)[1520], 17. April 1984; & JP-A-59 1999 (MITSUBISHI JUKOGYO K.K.) 07-01-1984

## Beschreibung

Die Erfindung betrifft eine Einrichtung zum Reinigen der Innen oder Außenwand stehender oder hängender Rohre von Wärmetauschern, insbesondere der Rohre nach Müllverbrennungseinrichtungen, nach dem Oberbegriff des Hauptanspruches.

Bei einem Wärmetauscher (DE-U-7 730 080) mit in einem vom wärmeabgebenden Medium lotrecht durchströmten Zug nebeneinander angeordneten, vom wärmeaufnehmenden Medium durchflossenen Rohrtafeln aus jeweils in einer lotrechten Ebene liegenden U- oder mäanderförmig gebogenen Rohren, die an einem mit einem unteren Verteiler und oberen Sammler verbundenen lotrechten Tragrohr angeschlossen sind, greift an den Tragrohren eine diese in Schwingung versetzende Vorrichtung an. Die Tragrohre weisen in ihrem Verlauf zwischen Verteiler und Sammler wenigstens eine vorzugsweise rechtwinklige Abbiegung auf. Die die Schwingung erzeugende Vorrichtung besteht aus einem mit dem Tragrohr nahe dessen Abbiegung kraftschlüssig verbundenen Stößelglied und einem dieses bewegenden Element (Vibrator, Fallhammer, Hubnocken od. dgl.). Das Stößelglied wird als Aufhängung für das Tragrohr ausgebildet.

Der Erfindung liegt in Verbesserung der Einrichtung des Standes der Technik die Aufgabe zugrunde, die Reinigung gewünschtenfalls zu intensivieren, auf jeden Fall aber eine günstigere mechanische Beanspruchung der Teile zu erreichen, die die Hubbewegung bewirken und das Gewicht der Rohrreihe aufzufangen. Außerdem soll eine leichte Zugänglichkeit ermöglicht werden.

Die Einrichtung sieht zur Lösung dieser Aufgabe die Merkmale des kennzeichnenden Teils des Hauptanspruches vor. Die Merkmale der Unteransprüche dienen der Verbesserung und Weiterentwicklung der Merkmale des Hauptanspruchs.

Das Wesen der Erfindung ist in der Trennung der Hubvorrichtung und der Auffangvorrichtung für die Rohrreihen ebenso zu sehen, wobei die Hubvorrichtung die Ausgangslage der Rohrreihe bestimmt, wie darin, daß die Teile der Hubvorrichtung und der Auffangvorrichtung außerhalb des Wärmetauschers angeordnet werden und daher dort leicht überwacht und notfalls repariert werden können. Die Steuereinrichtungen für die Hubvorrichtungen sind ebenfalls außerhalb des Wärmetauschers vorgesehen und können somit auch mit der gesamten Hub- und Auffangvorrichtung an bestehenden Wärmetauschern der oberbegrifflichen Art angebaut werden.

Auf der Zeichnung sind Ausführungsbeispiele der erfindungsgemäßen Einrichtung dargestellt, und zwar zeigt:
Fig. 1 den schematischen vertikalen Querschnitt durch den Wärmetauscher mit hängenden Flossenrohren, von denen die auf gleicher Höhe liegenden Rohre eine Rohrwand derart bilden, daß die Rauchgase mäanderförmig durch den Austauscher geführt werden,
Fig. 2 den oberen Abschnitt des Wärmetauschers mit einem oberen Sammelrohr, mit daran hängenden Tauscherrohren und den beiden Hubvorrichtungen und Auffangvorrichtungen an den Sammelrohrenden,
Fig. 3 und 4 in gegenüber Fig. 2 vergrößerten Maßstab die Hub- und die Auffangvorrichtung an den Enden der Sammelrohre,
Fig. 5 die Auffangvorrichtung für die Enden der Sammelrohre und die Verbindungsmittel zwischen diesen Enden und dem Zylinderkolben der Hubvorrichtung in vergrößertem Maßstab gegenüber der Fig. 4,
Fig. 6 eine Vorrichtung zum zusätzlichen seitlichen
und 7 Ausschwingen einer Rohrreihe.

Fig. 1 veranschaulicht einen einer Müllverbrennungsanlage nachgeschalteten Abhitzekessel, wie er aus der DE-C3-2 341 444 bekannt ist. Dieser Abhitzekessel weist eine Bodenwand (1) sowie die beiden Vorder- und Rückwände (2, 3) sowie die Decke (4) und die Seitenwände (5) auf. In dem Innenraum (6) des Kessels sind Rohre (7, 8) hängend angeordnet, die in vorliegendem Fall als Flossenrohre ausgebildet sind, wobei die Längsränder der Flossen miteinander derart verbunden sind, daß benachbarte Rohre (7, 8) jeweils eine Flossenrohrwand bilden. Die Rohre (8) sind in Längsrichtung gegenüber den Rohren (7) nach unten versetzt, so daß sich am oberen Ende der Rohre (8) und deren Flossen und am unteren Ende der Rohre (7) und deren Flossen jeweils ein Zwischenraum (7a, 8a) ergibt. Dieser kann durch geeignete Wände (9, 10) oder anderweitig begrenzt sein. Die Rauchgase strömen daher in Richtung der Pfeile A und nehmen einen mäanderförmigen Verlauf, wobei die Rauchgase durch die zwischen den Flossenrohrwänden gebildeten Gassen (11) strömen. Das Rauchgas verläßt bei (12) den Kessel.

Statt der Flossenrohre können auch andersartige Rohre mit abweichender Anordnung und unterschiedlicher Strömung der anhaftende Partikel mit sich führenden Gase vorgesehen werden, so z. B. solche, die als Einzelrohre hängend in dem Innenraum (6) des Kessels angeordnet sind. Wesentlich ist, das die in Betracht stehenden Rohre (7, 8) ungeachtet untenstehend noch näher zu beschreibender Verteiler- und Sammelleitungen in Richtung der Doppelpfeile S in ihrer gesamten Länge frei beweglich sind, um den Zweck der Erfindung zu erreichen. (Ein beweglicher Abschnitt der Rohre infolge Wärmedehnung mit Kompensationsmittel ist hier nicht gemeint.)

Beim dargestellten Beispiel münden die Rohre (7) in eine untere Verteilerleitung _(13), die über eine nicht dargestellte Leitung mit einer Kesseltrommel verbunden sind, und in eine obere Sammelleitung (14), die über eine zweite Leitung gleichfalls mit dem Kessel in Verbindung steht. Die Rohre (8) sind in gleicher Weise mit einer unteren Verteilerleitung (15) und einer oberen Sammelleitung (16) verbunden und stehen über eine Leitung und eine weitere Leitung mit der Kesseltrommel in Verbindung.

Die oberen zueinander parallelen, waagerechten Sammelleitungen (14, 16) bilden mit den an ihnen hängenden Rohren (7, 8) und den unteren ebenfalls parallelen, waagerechten Verteilerleitungen (13, 15) eine Einheit, die in Rohrlängsrichtung (vgl. Pfeil S in Fig. 1) bewegbar ist.

Die beiden Seitenwände (5a, 5b) des Abhitzekessels (Fig. 2, 6 und 7) sind mit nebeneinanderliegenden Flossenrohren (17) ausgekleidet, die eine geschlossene Wand bilden. Diese Flossenrohre sowie die Seitenwände (5a, 5b) werden von den Sammelrohren (14, 16) durchsetzt, wozu diese durch einen Rohrstutzen (18) hindurchgeführt sind. Die aus den Seitenwänden (5a, 5b) herausragenden Enden (14a, 16a) der Sammelrohre tragen eine Muffe (19), die eine aufwärts gerichtete Tragrippe (20) besitzt. Diese ist über einen Bolzen (21) mit einer Gabel (22) schwenkbar verbunden, die ihrerseits mit der Kolbenstange (23) eines hängenden pneumatischen Zylinderkolbenaggregats (24) verbunden ist, das mit Hilfe geeigneter Mittel (25) z. B. an einer Traverse (26) od. dgl. hängt. Die beiden Zylinderkolbenaggregate (24) zu jeder Seite des Abhitzekessels, d.h. außerhalb der Seitenwände (5a, 5b) des Kessels, sind über eine gemeinschaftliche Leitung (27) miteinander verbunden, die zu einem Ventil (28) führt, dessen Zu-und Ableitung die Bezugsziffern (29, 30) tragen. Dieses Ventil (28) bestimmt die Druckverhältnisse in dem Zylinderkolbenaggregat (24) zum Anheben oder Absenken der Sammelrohre (14, 16) und der daran hängenden Rohre (7, 8) und wird hydraulisch, pneumatisch oder elektrisch über Leitungen (31, 32) gesteuert. Auf diese Weise kann das Sammelrohr (14,16) jeder Rohrreihe aus den Rohren (7, 8) gleichmäßig angehoben und ebenso gleichmäßig abgesenkt werden.

Auf Höhe der Muffe (19) ist unterhalb derselben die mit der allgemeinen Bezugsziffer (33) versehene Auffangvorrichtung für die Muffe (53) und damit die Rohrenden (14a, 16a) gelegen. Diese ist an einer geeigneten Traverse (34) angebracht und weist mehrere Lagen übereinander angeordneter metallischer oder andersartiger Platten (35) auf. Diese nehmen ein Joch (36) auf, das aus einem mittleren Abschnitt (37) und zwei Backen (38, 39) gebildet ist. Die Backen an den Schenkeln (40,41) des Joches haben an ihrer gegeneinander geneigten konkaven Oberseite eine Krümmung, die der Krümmung des Umfanges der Muffe (19) entspricht. Die beiden Backen sind höhenmäßig gegenüber den Platten (35) bzw. der Traverse (34) höhenversetzt. So besitzt die Backe (39) eine mittlere Höhe a gegenüber der Traverse (34), während die Backe (38) eine mittlere Höhe b aufweist, die erkennbar größer ist als die Höhe a. Trifft die Muffe (19) beim Absenken der Sammelrohre (14, 16) auf das Joch (36), so wird der Rohrreihe mit den Sammelrohren (14, 16) zusätzlich zu dem Aufprall auf dem Joch (36) eine schlagartige seitliche Bewegung in Richtung des Pfeiles F in Fig. 5 vermittelt. Hierzu dient die schwenkbare Aufhängung der Rippe (20) an dem Zylinderkolbenaggregat (24), das zusätzlich noch über ein Gelenk (24a) schwenkbar gelagert sein kann. Wird die Sammelleitung (14, 16) durch die Zylinderkolbenaggregate (24) in ihre obere Lage angehoben, so schwenkt die Rohrreihe mit den Rohren (7, 8) in die in Fig. 5 wiedergegebene Ausgangslage zurück, in der die Muffe (19) symmetrisch über dem Joch (36) steht.

Die Sammelleitungen (14, 16) mit den daran hängenden Rohren (7, 8) unterliegen der Einwirkung der Schwerkraft beim Drucklosmachen der Zylinderkolbenaggregate, so daß ein schlagartiges Absenken der Teile bewirkt wird. Soll dieses Absenken zusätzlich beschleunigt werden, so werden die Zylinderkolbenaggregate (24) über die Leitung (100) bei druckloser Gegenleitung (27) beaufschlagt.

Damit nicht nur der obere Abschnitt der Rohrreihen aus den Rohren (7, 8) und die oberen Sammelleitungen (14, 16) einen schlagartigen seitlichen Versatz beim Absenken der Rohrreihen erhalten, wenn die Zylinderkolbenaggregate (24) entlastet werden, kann über die Länge der Rohrreihen aus den Rohren (7, 8) eine oder mehrere Vorrichtungen vorgesehen werden, wie sie in Fig. 6 und 7 dargestellt ist bzw. sind. Hierzu weisen die Flossen (49) der Rohre (17) (vgl. auch Fig. 2), die die Wand (5a) auskleiden, eine über die Länge der Rohre (7, 8) durchgehende Rippe oder Flosse (50) auf. (In Fig. 6 ist nur eine Rippe oder Flosse 50 für eine Rohrreihe dargestellt. Jeder Rohrreihe ist eine solche Rippe oder Flosse zugeordnet.) Gegenüber dieser Rippe oder Flosse trägt das der Rohrwand (5a) benachbarte Rohr (7, 8) ebenfalls eine über die Länge dieses Rohres durchgehende Rippe oder eine Flosse (51). Die Rippe oder Flosse (50) umfaßt mit ihren Rändern (50a, 50b) den Rand (51a) der Rippe oder Flosse (51), wobei diese Ränder gleitend aneinanderliegen. Die Rippe oder Flosse (51) trägt an ihrem Rand (51a) in gleichmäßigen Längsabständen nockenförmige Vorsprünge (52), die die Keilflächen (53) besitzen. Der Rand (50c) der Rippe oder Flosse (50) trägt in gleichem Abstand wie die Vorsprünge (52) Ansätze (54) mit Keilflächen (55), an denen die schrägen Keilflächen (53) des nockenförmigen Vorsprungs (52) abgleiten, wenn die Rohrreihe aus den Rohren (7, 8) mit der Sammelleitung (14, 16) in Richtung des Pfeiles K (Fig. 6) gehoben oder abgesenkt wird. Durch die Ansätze (52) und die Vorsprünge (54) werden die Rohre (7, 8) schlagartig parallel zu sich selbst in Richtung der Pfeile L seitlich versetzt.

Die der Rohrwand (5a) gegenüberliegende Rohrwand (5b) (vgl. Fig. 2) ist mit dem dieser Wand benachbarten Rohr (7, 8) entsprechend ausgebildet.

## Patentansprüche

1. Einrichtung zum Reinigen der Innen- oder Außenwand stehender oder hängender Rohre von Wärmetauschern, insbesondere der Rohre nach Müllverbrennungseinrichtungen, bei der die Rohre in Rohrreihen angeordnet sind und in obere Sammelrohre münden, die an ihren Enden angehoben werden und beim Absenken durch Schwerkraft beschleunigt werden, wobei die Rohre in Längsrichtung eine kinetische Energie erhalten und danach abrupt angehalten werden,
dadurch gekennzeichnet,
daß die oberen Sammelrohre (14, 16) an ihren Enden (14a, 16a) durch steuerungsmäßig miteinander verbundene Pneumatik- oder Hydraulik-Zylinderkolbenaggregate (24) angehoben und beim Absenken durch Schwerkraft beschleunigt werden, daß unterhalb der Rohrenden (14a, 16a) bzw. der Rohrmuffen (19) der Sammelrohre (14, 16) ein feststehendes, ein Auflager bildendes Joch (36) angeordnet ist, das eine dem Rohrende (14a, 16a) oder der Rohrmuffe (19) der Sammelrohre (14, 16) entsprechende gewölbte Schale bildet, und daß von den benachbarten Rohren (7, 8) der zueinander parallelen, durch Stege oder Flossen miteinander verbundenen Rohrreihen das eine der beiden äußeren Rohre einer Rohrreihe mit einer die Rohrreihe in deren Ebene seitlich verstellenden Einrichtung (50 - 55) versehen ist.

2. Einrichtung nach Anspruch 1
dadurch gekennzeichnet,
daß die horizontalen Sammelrohre (14, 16) an ihren aus dem Wärmetauscher ragenden Enden (14a, 16a) mit einer Muffe (19) versehen sind, an der die Verbindungsmittel (20 - 22) zwischen der Zylinderkolbenstange (23) der Aggregate (24) und dem Rohrende (14a, 16a) der Sammelrohre (14, 16) angreifen.

3. Einrichtung nach Anspruch 1 und 2,
dadurch gekennzeichnet,
daß die Schale des Joches (36) aus zwei symmetrisch zur senkrechten Jochmittelebene angeordneten, konkav geformten Backen (38, 39) besteht.

4. Einrichtung nach Anspruch 3,
dadurch gekennzeichnet,
daß die eine der beiden Backen (38, 39) höhenmäßig gegenüber der anderen Backe versetzt ist.

5. Einrichtung nach Anspruch 1 und einem der Ansprüche 2 bis 4,
dadurch gekennzeichnet,
daß die Verbindungsmittel (20 - 22) zwischen der Hydraulikkolbenstange (23) und dem Rohrende (14a, 16a) oder der Rohrmuffe (19) der Sammelrohre (14, 16) einen parallel zur Achsrichtung des Joches gelegenen Schwenkbolzen (21) aufweisen.

6. Einrichtung nach Anspruch 1
dadurch gekennzeichnet,
daß die Verstellmittel aus mindestens einer senkrecht an dem einen der beiden äußeren Rohre der Rohrreihe und an der benachbarten Wand (5a) des Wärmetauschers angeordneten Schrägfläche (53) und an dieser senkrecht abgleitenden Gegenfläche (Ansatz 54) bestehen.

7. Einrichtung nach Anspruch 6,
dadurch gekennzeichnet,
daß beide äußeren Rohre (7, 8) der Rohrreihen und die benachbarte Austauscherwand (5a) des Wärmetauschers mit aneinandergleitenden Längsflossen (50, 51) versehen sind und die Längsflosse (50) der Austauscherwand Schrägflächen (52) aufweist und das benachbarte Rohr (7, 8) der Rohrreihe einen in der Ebene dieser Längsflosse angebrechten, auf den Schrägflächen (55) abgleitenden Ansatz (52) trägt.

## Claims

1. Device for cleaning the inside and outside wall of standing or hanging heat exchanger pipes, in particular of pipes used in rubbish incinerators in which the pipes are arranged in rows of pipes and open into upper collecting pipes, which are raised at their ends and are accelerated when lowered by the force of gravity, whereby the pipes maintain kinetic energy in a longitudinal direction and subsequently are abruptly arrested, characterised in that the upper collecting pipes (14, 16) are raised at their ends (14a, 16a) by means of pneumatic or hydraulic-cylinder and piston arrangements connected control ably to each other and are accelerated when lowered by the force of gravity, in that below the ends of the pipe (14a, 16a) and/or the pipe socket (19) of the collecting pipes (14, 16) a stationary, support forming yoke (36) is arranged, which forms a domed dish corresponding to the end of the pipe (14a, 16a) or the pipe socket (19) of the collecting pipe (14, 16) and in that of the adjacent pipes (7, 8) of the rows of pipes extending parallel to each other which are connected together by means of flange or fins, one of the two outer pipes of a row of pipes is provided with a device (50 - 55) which can be displaced sideways on the level of the row of pipes.

2. Device according to Claim 1, characterised in that the horizontal collecting pipes (14, 16) are provided with a socket on their ends (14a, 16a) extending out of the heat exchanger, onto which the connecting medium (20 - 22) between the cylinder piston rod (23) of the arrangement (24) and the pipe end (14a, 16a) of the collecting pipe (14,16) engages.

3. Device according to Claim 1 and 2, characterised in that the dish of the yoke (36) consists of two concave shaped wedges (38, 39) arranged symmetrically to the perpendicular median plane of the yoke.

4. Device according to Claim 3, characterised in that one of the two wedges (38, 39) is staggered in height relative to the second wedge,

5. Device according to Claim 1 and any one of the Claims 2 to 4, characterised in that the connecting means (20 - 22) between the hydraulic piston (23) and the pipe end (14a, 16a) or the pipe socket (19) of the collecting pipe (14, 16) has a swivel pin located parallel to the axle direction of the yoke.

6. Device according to Claim 1,
characterised in that the means of adjustment consists of at least one inclined plane arranged perpendicular to one of the two outer pipes of the row of pipes and on the neighbouring wall (5a) of the heat exchanger and on this vertically descending opposite surface.

7. Device according to claim 6, characterised in that the two outer pipes (7, 8) of the row of pipes and the neighbouring exchanger wall (5a) of the heat exchanger are provided with longitudinal fins (50, 51) which extend towards each other and the longitudinal fins (50) of the exchanger wall have inclined planes (52) and the neighbouring pipe.

## Revendications

1. Dispositif pour nettoyer la paroi interne ou externe de tubes placés debout ou suspendus d'échangeurs thermiques, notamment de tubes venant à la suite d'installations d'incinération d'ordures, dispositif dans lequel les tubes sont disposés en rangées et débouchent dans des tubes collecteurs supérieurs qui peuvent être soulevés à leurs extrémités et qui, lors de leur abaissement, sont accélérés par la gravité, si bien que ces tubes reçoivent une énergie cinétique en direction longitudinale, et sont ensuite arrêtés brusquement, dispositif caractérisé en ce que les tubes collecteurs supérieurs (14, 16) sont, d'une part, soulevés à leurs extrémités (14a, 16a) par des ensembles pneumatiques ou hydrauliques, pistoncylindre (24) reliés entre eux pour leur commande, et sont, d'autre part, accélérés par la gravité lors de leur abaissement, tandis qu'au-dessous des extrémités (14a, 16a) ou bien des manchons (19) des tubes collecteurs (14, 16), il est prévu une culasse (36) constituant un appui fixe, qui constitue une coquille en forme de berceau pour une des extrémités (14a, 16a) ou bien pour un des manchons (19) du tube collecteur (14, 16), cependant que par les tubes voisins (7, 8) des rangées de tubes parallèles entre elles et assemblées par des nervures ou des ailerons, l'un des deux tubes extérieurs d'une rangée de tubes est muni d'un dispositif (50 à 55) décalant latéralement la rangée de tubes dans son flanc.

2. Dispositif selon la revendication 1, caractérisé en ce que les tubes collecteurs horizontaux (14, 16) sont munis à leurs extrémités (14a, 16a) faisant saillie hors de l'échangeur thermique, d'un manchon (19) sur lequel viennent en prise les moyens de liaison (20 à 22) entre la tige de piston (23) de l'ensemble piston-cylindre (24) et les extrémités (14a, 16a) des tubes collecteurs (14, 16).

3. Dispositif selon la revendication 1 et 2, caractérisé en ce que la coquille de la culasse (36) est constituée par deux mâchoires de forme concave (38, 39) disposées symétriquement par rapport au plan vertical médian de la culasse.

4. Dispositif selon la revendication 3, caractérisé en ce que l'une des deux mâchoires (38, 39) est décalée en hauteur par rapport à l'autre mâchoire.

5. Dispositif selon la revendication 1 et une des revendications 2 à 4, caractérisé en ce que les moyens de liaison (20 à 22) entre la tige (23) du piston hydraulique et l'extrémité (14a, 16a) ou bien le manchon (19) du tube collecteur (14, 16) comportent un axe de pivotement (21) placé parallèlement à l'axe du joug.

6. Dispositif selon la revendication 1, caractérisé en ce que les moyens de décalage sont constitués par au moins une surface oblique (53) disposée verticalement sur l'un des deux tubes externes de la rangée de tubes et sur la paroi voisine (5a) de l'échangeur thermique, ainsi que par une surface antagoniste (appendice 54) glissant verticalement contre cette surface oblique.

7. Dispositif selon la revendication 6, caractérisé en ce que deux tubes externes (7, 8) des rangées de tubes, ainsi que la paroi voisine (5a) de l'échangeur thermique sont munis d'ailerons longitudinaux (50, 51) glissant les uns sur les autres, et l'aileron longitudinal (50) de la paroi de l'échangeur comportant des surfaces obliques (55) tandis que le tube voisin (7, 8) de la rangée de tubes porte un appendice (52) rapporté dans le plan de cet aileron longitudinal et glissant sur les surfaces obliques (55).
